# EUROPÄISCHE PATENTSCHRIFT

(11) **EP 1 812 691 B1**
(45) Veröffentlichungstag und Bekanntmachung des Hinweises auf die Patenterteilung: **20.08.2008**
(21) Anmeldenummer: 05803851.4
(22) Anmeldetag: 25.10.2005
(51) Int. Cl.: F01L 1/344, F01L 1/352

(54) **VERFAHREN ZUM EINSTELLEN DER DREHWINKELLAGE DER NOCKENWELLE EINER HUBKOLBEN-VERBRENNUNGSMASCHINE RELATIV ZUR KURBELWELLE**
PROCESS FOR ADJUSTING THE ANGULAR POSITION OF THE CAMSHAFT OF A RECIPROCATING INTERNAL COMBUSTION ENGINE RELATIVE TO THE CRANKSHAFT
PROCEDE DE REGLAGE DE LA POSITION D'ANGLE DE ROTATION DE L'ARBRE A CAMES D'UN MOTEUR A COMBUSTION INTERNE A PISTON ELEVATEUR PAR RAPPORT AU VILEBREQUIN

(30) Priorität: 16.11.2004 DE 102004055164
(43) Veröffentlichungstag der Anmeldung: 01.08.2007
(73) Patentinhaber: Schaeffler KG, 91074 Herzogenaurach (DE)
(72) Erfinder: NGUYEN, Minh Nam, 77815 Bühl (DE); DELL, Heiko, 90617 Puschendorf (DE); STORK, Holger, 77815 Bühl (DE)
(86) Internationale Anmeldenummer: PCT/DE2005/001903
(87) Internationale Veröffentlichungsnummer: WO 2006/053513

(56) Entgegenhaltungen:
- EP-A- 1 375 832
- EP-A- 1 607 589
- WO-A-20/04007917
- WO-A-20/05012698
- DE-A1- 10 038 354
- DE-A1- 10 220 687
- DE-A1- 10 236 507
- US-A- 4 481 912

## Beschreibung

Die Erfindung betrifft ein Verfahren zum Einstellen der Drehwinkellage der Nockenwelle einer Hubkolben-Verbrennungsmaschine relativ zur Kurbelwelle, nach dem Oberbegriff des Anspruchs 1.

Ein Verfahren zum Einstellen der Drehwinkellage der Nockenwelle einer Hubkolben-Verbrennungsmaschine relativ zur Kurbelwelle ist aus DE 41 10 195 A1 bekannt. Dabei wird die Drehwinkellage der Nockenwelle relativ zur Kurbelwelle mit Hilfe eines Elektromotors verstellt, der eine Verstellwelle eines Dreiwellengetriebes antreibt, das zwischen der Kurbelwelle und der Nockenwelle angeordnet ist. Auf der Antriebswelle des Dreiwellengetriebes ist ein Nockenwellenzahnrad vorgesehen, das über eine Kette von einem drehfest mit der Kurbelwelle verbundenen Kurbelwellenzahnrad angetrieben wird. Die Abtriebswelle des Dreiwellengetriebes ist drehfest mit der Nockenwelle verbunden. Um die Dreh- oder Phaselage, welche die Nockenwelle relativ zur Kurbelwelle aufweist, auf ein bereitgestelltes Sollphasenwinkelsignal zu regeln, wird der Phasenwinkel gemessen und mit dem Sollwertsignal verglichen. Beim Auftreten einer Abweichung wird der Elektromotor derart angesteuert, dass sich die Abweichung reduziert. Damit auch im Störungsfall der Verstellvorrichtung die Motorfunktion aufrechterhalten werden kann, wird die Relativverstellung mit Hilfe eines mit der Antriebswelle verbundenen Anschlagelements, das mit einem nockenwellenfesten Gegenanschlagelement zusammenwirkt, auf einen maximalen Verstellwinkel begrenzt. Im Vergleich zu einer entsprechenden Hubkolben- Verbrennungsmaschine, die mit konstanter Phasenlage betrieben wird, ergibt sich dadurch eine bessere Zylinderfüllung, wodurch Kraftstoff eingespart, der Schadstoffausstoß reduziert und/oder die Ausgangsleistung der Verbrennungsmaschine erhöht werden kann. Dies gilt jedoch für den Startvorgang der Verbrennungsmaschine nur bedingt, da während des Startvorgangs zum Teil noch keine Messwertwerte für die Phasenlage der Nockenwelle vorliegen, und daher die Phasenlage nicht optimal eingestellt werden kann.

Ein weiteres Verfahren ist in der WO 2005012698 A1 offenbart. Hier wird offenbart, dass durch einen aktiven Nachlauf des BLDC-Motors bzw. des Steuergerätes jede gewünschte Verstellposition während des Abstellens des Fahrzeugs nach Drehen des Zündschlüssels angefahren werden kann.

Darüber hinaus ist in der US 4,481,912 A eine Nachlaufsteuerschaltung vorgesehen, die nach Unterbrechung des Zündstromkreises zwecks Abstellung des Motors wirksam wird. Diese Nachlaufsteuerschaltung hält für die Dauer einiger Umdrehungen der Kurbelwelle einen Hilfszündstromkreis aufrecht. Dadurch wird sichergestellt, dass beim Abstellen des Verbrennungsmotors die Nockenwellen in die Grundstellung zurückgefahren werden.

Es besteht deshalb die Aufgabe, ein Verfahren der eingangs genannten Art zu anzugeben, das während des Startvorgangs der Verbrennungsmaschine einen geringen Schadstoffausstoß und einen niedrigen Kraftstoffverbrauch ermöglicht.

In einer ersten Ausführungsform wird diese Aufgabe bei einem Verfahren der eingangs genannten Art dadurch gelöst, dass beim Detektieren der Bezugsposition bei ausgeschalteter Zündung und/oder nach dem Unterschreiten des Mindestdrehzahlwerts die Bestromung des Elektromotors zum Beibehalten der Bezugsposition in eine Haltebestromung geändert wird.

In einer weiteren Ausführungsform wird diese Aufgabe bei einem Verfahren der eingangs genannten Art dadurch gelöst, dass mit der Antriebwelle ein Anschlagelement und mit der Nockenwelle ein Gegenanschlagelement verbunden ist, dass das Anschlagelement an der Bezugsposition an dem Gegenanschlagelement zu Anlage kommt, und dass die Änderungsgeschwindigkeit des Phasenwinkelsignals gemessen und das Erreichen der Bezugsposition anhand einer betragsmäßigen Abnahme der Änderungsgeschwindigkeit detektiert wird.

In einer weiteren Ausführungsform wird diese Aufgabe bei einem Verfahren der eingangs genannten Art dadurch gelöst, dass vor dem Ausschalten der Zündung und/oder bevor die Drehzahl der Kurbelwelle unter den Mindestdrehzahlwert abgesenkt wird, beim Erreichen einer vorgegebenen Referenzdrehwinkellage der Kurbelwelle in dem Kurbelwellen-Sensorsignal eine Referenzmarke erzeugt wird, dass beim Auftreten der Referenzmarke ein Drehwinkelmesssignal auf einen der Referenz-Drehwinkellage zugeordneten Wert gesetzt wird, dass das Drehwinkelmesssignal beim Auftreten einer Zustandsänderung des Kurbelwellen- Sensorsignals nachgeführt wird, dass ein Lagemesssignal auf einen Lagemesssignal- Startwert gesetzt wird, dass bei jedem Auftreten einer Zustandsänderung des Verstellwellen-Sensorsignals das Lagemesssignal nachgeführt wird, dass beim Erreichen einer vorgegebenen Drehwinkellage der Nockenwelle ein Nockenwellen-Referenzsignal erzeugt wird, dass die beim Auftreten des Nockenwellen-Referenzsignals jeweils vorliegenden Messwerte des Drehwinkelmesssignals und des Lagemesssignals bestimmt und mit diesen Messwerten und der Getriebekenngröße ein Wert für das Phasenwinkelsignal ermittelt wird.

In vorteilhafter Weise ist dann beim nächsten Starten der Verbrennungsmaschine die Nockenwelle bereits zu Beginn des Startvorgangs an oder in der Nähe der Bezugsposition relativ zur Kurbelwelle angeordnet. Die Nockenwelle kann dadurch beim Starten der Verbrennungsmaschine frühzeitig an der Bezugsposition positioniert werden, um diese mit Hilfe des Sensors zu detektieren. Das Phasenwinkelsignal kann dann an der Bezugsposition auf einem diesen zugeordneten Bezugswert gesetzt und danach auf das bereitgestellte Sollphasenwinkelsignal geregelt werden. Somit kann die Drehwinkellage bereits kurz nach dem Start der Verbrennungsmaschine relativ genau auf das Sollphasenwinkelsignal eingestellt werden, was während des Startvorgangs einen geringen Schadstoffausstoß und einen niedrigen Kraftstoffverbrauch der Verbrennungsmaschine ermöglicht.

Bei einer vorteilhaften Ausführungsform der Erfindung wird beim Detektieren der Bezugsposition bei ausgeschalteter Zündung und/oder nach dem Unterschreiten des Mindestdrehzahlwerts die Bestromung des Elektromotors zum Beibehalten der Bezugsposition in eine Haltebestromung geändert. Falls die Bezugsposition bereits eingestellt sein sollte, bevor die Nockenwelle und/oder Kurbelwelle der Verbrennungsmaschine zum Stillstand gekommen sind, wird durch die Haltebestromung erreicht, dass die Phasenlage aufgrund der noch in Bewegung befindlichen Teile der Verbrennungsmaschine nicht aus der Bezugsposition herausläuft.

Zweckmäßigerweise wird die Haltebestromung beendet, wenn die Kurbelwelle und die Nockenwelle zum Stillstand gekommen sind oder die Kurbelwelle den Mindestdrehzahlwert wieder erreicht. Nachdem die Kurbelwelle des Verbrennungsmotors die Drehzahl Null erreicht hat, wird die Haltebestromung also gleich abgeschaltet, um den Elektromotor einerseits vor Überlastung zu schützen und andererseits die Batterie der Verbrennungsmaschine zu schonen. Sollte die Kurbelwelle den Mindestdrehzahlwert wieder erreichen, nachdem die Kurbelwellen-Drehzahl zuvor durch Aufbringen eines entsprechenden Bremsmoments an der Kurbelwelle unter den Mindestdrehzahlwert abgesenkt wurde, wird die Haltebestromung ebenfalls beendet, um die Phasenlage wieder auf das Sollphasenwinkelsignal zu regeln.

Bei einer bevorzugten Ausgestaltung der Erfindung ist mit der Antriebwelle ein Anschlagelement und mit der Nockenwelle ein Gegenanschlagelement verbunden, wobei das Anschlagelement an der Bezugsposition an dem Gegenanschlagelement zu Anlage kommt, und wobei die Änderungsgeschwindigkeit des Phasenwinkelsignals gemessen und das Erreichen der Bezugsposition anhand einer betragsmäßigen Abnahme der Änderungsgeschwindigkeit detektiert wird. Während das Anschlagelement und das Gegenanschlagelement mit Hilfe des Elektromotors zum Positionieren der Nockenwelle an der Bezugsposition bei einer Anschlagfahrt aufeinander zu bewegt werden, wird die Änderungsgeschwindigkeit Phasenwinkelsignals vorzugsweise auf einen vorgegebenen Wert geregelt. Beim Erreichen der Bezugsposition nimmt die Änderungsgeschwindigkeit trotz dieser Geschwindigkeitsregelung ab, was auf einfache Weise eine Detektion der Bezugsposition ermöglicht.

Vorteilhaft ist, wenn bei der Haltebestromung mit Hilfe des Elektromotors ein Drehmoment auf die Verstellwelle aufgebracht wird, welches das Anschlagelement gegen das Gegenanschlagelement positioniert. Das Anschlagelement ist dann gegen das Gegenanschlagelement vorgespannt, was eine exakte Positionierung von Nockenwelle und Kurbelwelle an der Bezugsposition ermöglicht. Die Haltebestromung erfolgt vorzugsweise mit einer vorgegebenen Stromstärke.

Besonders vorteilhaft ist, wenn die Regelung des Phasenwinkelsignals nach dem Ausschalten der Zündung und/oder nach dem Unterschreiten des Mindestdrehzahlwerts weitergeführt wird, solange die Steuereinrichtung das Sollphasenwinkelsignal generiert und die Drehzahl der Kurbelwelle einen vorgegebenen Grenzwert überschreitet, und dass danach die Nockenwelle mit Hilfe des Elektromotors in Richtung auf die Bezugsposition relativ zur Kurbelwelle verdreht wird. Durch diese Maßnahme kann auch beim Stoppen der Verbrennungsmaschine ein geringer Schadstoffausstoß, und einen niedriger Kraftstoffverbrauch erreicht werden.

Bei einer zweckmäßigen Ausgestaltung der Erfindung wird vor dem Ausschalten der Zündung und/oder bevor die Drehzahl der Kurbelwelle unter den Mindestdrehzahlwert abgesenkt wird, beim Erreichen einer vorgegebenen Referenzdrehwinkellage der Kurbelwelle in dem Kurbelwellen-Sensorsignal eine Referenzmarke erzeugt, wobei beim Auftreten der Referenzmarke ein Drehwinkelmesssignal auf einen der Referenz-Drehwinkellage zugeordneten Wert gesetzt wird, wobei das Drehwinkelmesssignal beim Auftreten einer Zustandsänderung des Kurbelwellen-Sensorsignals nachgeführt wird, wobei ein Lagemesssignal auf einen Lagemesssignal- Startwert gesetzt wird, wobei bei jedem Auftreten einer Zustandsänderung des Verstellwellen-Sensorsignals das Lagemesssignal nachgeführt wird, wobei beim Erreichen einer vorgegebenen Drehwinkellage der Nockenwelle ein Nockenwellen-Referenzsignal erzeugt wird, wobei die beim Auftreten des Nockenwellen-Referenzsignals jeweils vorliegenden Messwerte des Drehwinkelmesssignals und des Lagemesssignals bestimmt und mit diesen Messwerten und der Getriebekenngröße ein Wert für das Phasenwinkelsignal ermittelt. Dadurch kann die absolute Phasenlage der Nockenwelle relativ zur Kurbelwelle mit großer Präzision gemessen werden. Nachfolgend ist ein Ausführungsbeispiel der Erfindung anhand der Zeichnung näher erläutert. Es zeigen:
- Fig. 1: eine schematische Teildarstellung einer Hubkolben-Verbrennungsmaschine, die eine Einrichtung zum Einstellen der Phasenlage der Nockenwelle relativ zur Kurbelwelle aufweist,
- Fig. 2: eine Nockenwellen-Verstellvorrichtung,
- Fig. 3: eine graphische Darstellung eines Zustandssignals für die Regelung der Phasenlage der Nockenwelle relativ zur Kurbelwelle, wobei auf der Abszisse die Zeit in Sekunden und auf der Ordinate das Zustandssignal aufgetragen sind,
- Fig. 4: eine graphische Darstellung eines Einschaltsignals für die Zündung der Verbrennungsmaschine, wobei auf der Abszisse die Zeit in Sekunden und auf der Ordinate das Einschaltsignal aufgetragen sind,
- Fig. 5: eine graphische Darstellung des Drehzahlverlaufs einer Verbrennungsmaschine, wobei auf der Abszisse die Zeit in Sekunden und auf der Ordinate die Drehzahl in U/min aufgetragen sind,
- Fig. 6: eine graphische Darstellung des tatsächlichen Phasenwinkels (schraffierte Line) und eines Sollwertsignals (unschraffierte Line) für den Phasenwinkel, wobei auf der Abszisse die Zeit in Sekunden und auf der Ordinate der Phasenwinkel in Grad aufgetragen sind und
- Fig. 7: eine graphische Darstellung des Betriebsstroms eines Elektromotors, wobei auf der Abszisse die Zeit in Sekunden und auf der Ordinate der Betriebsstrom in Ampere aufgetragen sind.

Eine Verstellvorrichtung für die Drehwinkellage der Nockenwelle 3 relativ zur Kurbelwelle 5 einer Hubkolben-Verbrennungsmaschine weist gemäß Fig. 1 ein Verstellgetriebe 1 auf, das als Dreiwellengetriebe mit einer kurbelwellenfesten Antriebwelle, einer nockenwellenfesten Abtriebswelle und einer Verstellwelle ausgebildet ist. Das Verstellgetriebe kann ein Umlaufgetriebe sein, vorzugsweise ein Planetengetriebe.

Die Antriebwelle ist drehfest mit einem Nockenwellenzahnrad 2 verbunden, das in an sich bekannter Weise über eine Kette oder einen Zahnriemen mit einem auf der Kurbelwelle 5 des Verbrennungsmotors drehfest angeordneten Kurbelwellenzahnrad in Antriebsverbindung steht. Die Abtriebwelle ist drehfest mit der Nockenwelle 3 verbunden. Die Verstellwelle ist drehest mit dem Rotor eines Elektromotors 4 verbunden. Das Verstellgetriebe 1 ist in der Nabe des Nockenwellenzahnrads 2 integriert.

Zum Begrenzen des Verdrehwinkels zwischen der Nockenwelle 3 und der Kurbelwelle 5 der Verbrennungsmaschine weist die Verstellvorrichtung ein fest mit der Antriebwelle des Verstellgetriebes 1 verbundenes Anschlagelement 6 und ein Gegenanschlagelement 7 auf, das drehfest mit der Nockenwelle 3 verbundenen ist und in Gebrauchsstellung in einer Anschlagposition an dem Anschlagelement 4 zur Anlage kommt.

In Fig. 1 ist erkennbar, dass zur Messung des Kurbelwellendrehwinkels ein Magnetdetektor 8 vorgesehen ist, der die Zahnflanken eines aus einem magnetisch leitenden Werkstoff bestehenden, auf der Kurbelwelle 5 angeordneten Zahnkranzes 9 detektiert. Eine der Zahnlücken oder Zähne des Zahnkranzes 9 weist eine größere Breite auf als die anderen Zahnlücken bzw. Zähne und markiert eine Referenz-Drehwinkellage der Kurbelwelle 5.

Beim Erreichen der Referenz-Drehwinkellage wird in dem Sensorsignal des Magnetdetektors 8, das nachstehend auch als Kurbelwellen-Sensorsignal bezeichnet wird, eine Referenzmarke erzeugt. Dies wird dadurch erreicht, dass der Kurbelwellen-Zahnkranz 9 an der Referenz-Drehwinkellage eine größere Lücke aufweist als zwischen seinen übrigen Zähnen. Sobald die Referenzmarke in dem Kurbelwellen-Sensorsignal detektiert wird, wird ein Drehwinkelmesssignal auf einen der Referenz-Drehwinkellage zugeordneten Wert gesetzt. Danach wird das Drehwinkelmesssignal bei jeder Änderung des Zustands des Kurbelwellen-Sensorsignals nachgeführt, indem in einem Betriebsprogramm eines Steuergeräts ein Interrupt ausgelöst, bei dem das Drehwinkelmesssignal inkrementiert wird.

Als Elektromotor 4 ist ein EC-Motor vorgesehen, der einen Läufer aufweist, an dessen Umfang eine Reihe von abwechselnd in zueinander entgegengesetzte Richtungen magnetisierten Magnetsegmenten angeordnet ist, die über einen Luftspalt mit Zähnen eines Stators magnetisch zusammenwirken. Die Zähne sind mit einer Wicklung bewickelt, die über eine Ansteuereinrichtung bestromt wird.

Die Lage der Magnetsegmente relativ zum Stator und damit der Verstellwellendrehwinkel wird mit Hilfe einer Messeinrichtung detektiert, die an dem Stator mehrere Magnetfeldsensoren 10 aufweist, die derart in Umfangsrichtung des Stators zueinander versetzt angeordnet sind, dass pro Umdrehung des Rotors eine Anzahl von Magnetsegment-Sensor-Kombinationen durchlaufen wird. Die Magnetfeldsensoren 10 erzeugen ein digitales Sensorsignal, das eine Reihenfolge von Sensorsignal-Zuständen durchläuft, die sich bei einer mechanischen Volldrehung des Rotors so oft wiederholt, wie die Messeinrichtung Magnetfeldsensoren 10 aufweist. Dieses Sensorsignal wird nachfolgend auch als Verstellwellen-Sensorsignal bezeichnet.

Beim Starten des Verbrennungsmotors wird - unabhängig von der Position, in der sich der Rotor bzw. die Verstellwelle gerade befindet - ein Lagemesssignal auf einen Lagemesssignal-Startwert gesetzt. Dann wird die Verstellwelle verdreht, wobei bei jedem Zustandswechsel des Verstellwellen-Sensorsignals in dem Betriebsprogramm des Steuergeräts ein Interrupt ausgelöst wird, bei dem das Lagemesssignal nachgeführt wird.

Als Referenzsignalgeber für den Nockenwellendrehwinkel ist ein Hall-Sensor 11 vorgesehen, der mit einem auf der Nockenwelle 3 angeordneten Triggerrad 12 zusammenwirkt. Beim Erreichen einer vorgegebenen Drehwinkellage der Nockenwelle 3 wird in einem Nockenwellen-Referenzsignal eine Flanke erzeugt. Wenn der Hall-Sensor 11 die Flanke detektiert, wird in einem Betriebsprogramm eines Steuergeräts ein Interrupt ausgelöst, bei dem der Kurbelwellendrehwinkel und der Verstellwellendrehwinkel für die Regelung des Phasenwinkels zur weiteren Verarbeitung zwischengespeichert werden. Dieser Interrupt wird nachstehend auch als Nockenwellen-Interrupt bezeichnet. Schließlich wird in dem Betriebsprogramm des Steuergeräts auch noch ein zeitscheibengesteuerter Interrupt ausgelöst, der nachfolgend als zyklischer Interrupt bezeichnet wird.

Mit Hilfe des Kurbelwellen-Drehwinkelmesssignals, des Lagemesssignals und einer Getriebekenngröße, nämlich der Übersetzung, die das Verstellgetriebe 1 bei stillstehender Antriebswelle zwischen der Verstellwelle und der Nockenwelle 3 aufweist, wird der aktuelle Phasenwinkel berechnet: ${ε}_{Actl} \left(t\right) = {ε}_{Abs} + \frac{1}{- {i}_{g}} ⋅ \left(2⋅\left[{ϕ}_{Em , ICyc}-{ϕ}_{Em , ICam}\right]-[{ϕ}_{Cnk , ICyc}-{ϕ}_{Cnk , ICam}]\right)$

Dabei sind
• ϕ_{Em},_{ICyc} = ϕ_{Em}(t_{ICyc}) der Drehwinkel des Rotors des Elektromotors 4 von der letzten erkannten Kurbelwellen-Referenzmarke bis zum aktuellen zyklischen Interrupt,
• ϕ_{Cnk,ICyc} = ϕ_{Cnk}(t_{ICyc}) der Drehwinkel der Kurbelwelle 5 von der letzten erkannten Kurbelwellen-Referenzmarke bis zum aktuellen zyklischen Interrupt,
• ϕ_{Em,ICam} der Drehwinkel des Rotors des Elektromotors 4 von der letzten erkannten Kurbelwellen-Referenzmarke bis zum letzten Nockenwellen-Interrupt,
• ϕ_{Cnk,ICam} der Drehwinkel der Kurbelwelle 5 von der letzten erkannten Kurbelwellen-Referenzmarke bis zum letzten Nockenwellen-Interrupt,
• ε_{Abs} der absolute Phasenwinkel, der bei jedem Nockenwellen-Interrupt durch Messung ermittelt wird und gleich dem Kurbelwellendrehwinkel ϕ_{Cnk,ICyc} zu diesem Zeitpunkt ist.

Das Phasenwinkelsignal wird also, ausgehend von einem Referenzdrehwinkelwert, bei einer Zustandsänderung des Kurbelwellen-Sensorsignals und/oder des Verstellwellen-Sensorsignals nachgeführt. Das so ermittelte Phasenwinkelsignal wird auf ein Sollphasenwinkelsignal geregelt, das von einer Steuereinrichtung, wie z.B. einem Motorsteuergerät, bereitgestelltes wird. Bei dem in Fig. 3 bis 7 gezeigten Ausführungsbeispiel findet diese Regelung mit einem Sollphasenwinkel von 125° zwischen den Zeitpunkten t=0.5 s und t=0.6 s bei einer Kurbelwellendrehzahl von etwa 1000 min⁻¹ statt.

Wenn die Zündung der Verbrennungsmaschine bei laufender Verbrennungsmaschine ausgeschaltet und/oder die Drehzahl der Kurbelwelle unter einen vorgegebenen Mindestdrehzahlwert abgesenkt wird, beispielsweise weil die Verbrennungsmaschine abgewürgt wird, wird eine Motorstoppstrategie eingeleitet. Bei dem Ausführungsbeispiel gemäß Fig. 3 bis 7 wird die Zündung zum Zeitpunkt t=0.6 s ausgeschaltet. In Fig. 6 ist deutlich erkennbar, dass ab diesem Zeitpunkt die Drehzahl der Kurbelwelle 5 etwa rampenförmig bis auf den Wert null abnimmt. Die Regelung des Phasenwinkelsignals zunächst noch weitergeführt, solange die Steuereinrichtung das Sollphasenwinkelsignal generiert und die Drehzahl der Kurbelwelle 5 einen vorgegebenen Grenzwert überschreitet.

Sobald die Referenz-Drehwinkellage der Kurbelwelle 5 und/oder die Flanke im Nockenwellen-Referenzsignal beim Unterschreiten des vorgegebenen Grenzwerts wegen starker Schwingungen nicht mehr oder nur unsicher erkannt werden, wird der Phasenwinkel bezüglich der letzten sicher erkannten Referenz-Drehwinkellage ermittelt: ${ε}_{Actl} \left(t\right) = {ε}_{Rc ⁢ f} + \frac{1}{- {i}_{g}} ⋅ \left(2⋅\left[{ϕ}_{Em}\left(t\right)-{ϕ}_{Em , Re ⁢ f}\right]-[{ϕ}_{Cnk}\left(t\right)-{ϕ}_{Cnk , Re ⁢ f}]\right) ,$
wobei
• ε_{Ref} der absolute Phasenwinkel beim letzten Nockenwellen-Interrupt, bei dem die Referenz-Drehwinkellage sicher erkannt wurde,
• ϕ_{Em,Ref} = ϕ_{Em}(t_{Ref}) der Drehwinkel des Rotors des Elektromotors 4 beim letzten Nockenwellen-Interrupt, bei dem die Referenz-Drehwinkellage sicher erkannt wurde,
• ϕ_{Cnk,Ref} = ϕ_{Cnk}(t_{Ref}) der Drehwinkel der Kurbelwelle 5 beim letzten Nockenwellen-Interrupt, bei dem die Referenz-Drehwinkellage sicher erkannt wurde,
• ϕ_{Em}(t) der Drehwinkel des Rotors des Elektromotors 4 seit dem letzten Nockenwellen-Interrupt, bei dem die Referenz-Drehwinkellage sicher erkannt wurde, und
• ϕ_{Cnk}(t) der Drehwinkel der Kurbelwelle 5 seit dem letzten Nockenwellen-Interrupt, bei dem die Referenz-Drehwinkellage sicher erkannt wurde,
bedeuten.

Zum Zeitpunkt t=0.8 s wird die Regelung des Phasenwinkelsignals beendet. Danach wird der Elektromotor 4 - während sich die Kurbelwelle 5 und/oder Nockenwelle 3 noch drehen - derart bestromt, dass sich das Anschlagelement 6 auf das Gegenanschlagelement 7 zu bewegt und an diesem zur Anlage kommt. Bei dem Ausführungsbeispiel nach Fig. 3 bis 7 beginnt die Anschlagfahrt im Zeitpunkt t=0.8 s. In Fig. 6 ist erkennbar, dass der Phasenwinkel zwischen t=0.8 s und t=0.94 s etwa rampenförmig mit einer Geschwindigkeit von ca. 250° Kurbelwelle/s ansteigt, bis die Anschlagposition bei einem Phasenwinkel von 154° erreicht wird. Dies wird dadurch erreicht, die Änderungsgeschwindigkeit des Phasenwinkelsignals (Phasengeschwindigkeit) während der Anschlagfahrt auf den Wert von 250° Kurbelwelle/s geregelt wird. Es ist aber auch möglich, während der Anschlagfahrt den Elektromotor 4 durch Pulsweitenmodulation mit einem vorgegebenen Puls-Pausen-Verhältnis anzusteuern. Der Phasenwinkelwert, den die Nockenwelle 3 an der Anschlagposition relativ zur Kurbelwelle 5 aufweist, ist bekannt und beispielsweise in der Steuereinrichtung gespeichert. Dieser Phasenwinkel wird nachstehend auch als Bezugsposition bezeichnet.

Bei t=0.94 s wird die Bezugsposition erreicht. Anhand der an der Bezugsposition auftretenden Abnahme der Phasengeschwindigkeit wird die Bezugsposition bei t=0.9655 s detektiert, woraufhin die Bestromung des Elektromotors 4 auf eine Haltebestromung umgeschaltet wird. Diese bewirkt, dass das Anschlagelement gegen das Gegenanschlagelement gedrückt wird. In Fig. 7 ist erkennbar, dass die Haltebestromung bei t=0.9655 s beginnt und bei t=1 s endet, wenn die Kurbelwellen-Drehzahl den Wert null erreicht. Bei t=1 s wird die Stromzufuhr zu dem Elektromotor 4 beendet, um ihn vor Überlastung zu schützen.

Bei dem in Fig. 3 bis 7 gezeigten Ausführungsbeispiel wurde die nach dem Ausschalten der Zündung noch etwa 200 ms weitergeführt. Die abgeschlossene Anschlagfahrt beim Motorstop ermöglicht beim darauf folgenden Startvorgang der Verbrennungsmaschine eine frühe Regelung der Phasenlage relativ zu der Bezugsposition. Wie in Fig. 5 erkennbar ist, wird der Verbrennungsmotor bei t=1.12 s neu gestartet. Anschließend steigt die Kurbelwellendrehzahl rampenförmig auf einen Wert von 1000 min⁻¹, welcher der Leerlaufdrehzahl der Verbrennungsmaschine entspricht.

Zwischen t=1.14 s und t=1.16 s wird der Elektromotor 4 derart bestromt, dass das Anschlagelement 6 gegen das Gegenanschlagelement 7 positioniert wird. Etwa bei t=1.16 s, also bereits 40 ms nach dem Motorstart, wird die Bezugsposition detektiert und das Phasenwinkelsignal auf den Bezugswert gesetzt. Danach wird Phasenwinkelsignal auf das Sollphasenwinkelsignal geregelt. Ab dem Zeitpunkt t=1.4 s wird der Phasenwinkel bezüglich der Referenzdrehwinkellage geregelt.

Bei dem Verfahren zum Einstellen der Drehwinkellage der Nockenwelle 3 einer Hubkolben-Verbrennungsmaschine relativ zur Kurbelwelle 5 ist also die Kurbelwelle über ein Dreiwellengetriebe mit der Nockenwelle 3 verbunden. Dieses hat eine kurbelwellenfeste Antriebwelle, eine nockenwellenfeste Abtriebswelle und eine von einem Elektromotor 4 angetriebene Verstellwelle. Es wird ein Kurbelwellen-Sensorsignal erfasst, das bei einer Drehwinkeländerung der Kurbelwelle 5 seinen Zustand ändert. Ferner wird ein Verstellwellen-Sensorsignal erfasst, das bei einer Veränderung der Drehlage der Verstellwelle seinen Zustand ändert. Ausgehend von einem Referenzdrehwinkelwert, wird bei einer Zustandsänderung des Kurbelwellen-Sensorsignals und/oder des Verstellwellen-Sensorsignals ein Phasenwinkelsignal nachgeführt und auf ein bereitgestelltes Sollphasenwinkelsignal geregelt. Dann wird die Zündung der Verbrennungsmaschine ausgeschaltet und/oder die Drehzahl der Kurbelwelle 5 unter einen vorgegebenen Mindestdrehzahlwert abgesenkt. Während sich die Kurbelwelle 5 und/oder Nockenwelle 3 noch dreht, wird der Elektromotor 4 derart bestromt, dass sich die Nockenwelle 3 in Richtung auf eine vorgegebene Bezugsposition relativ zur Kurbelwelle 5 verdreht. Beim nächsten Starten der Verbrennungsmaschine werden Nockenwelle 3 und Kurbelwelle 5 entsprechen der Bezugsposition positioniert und dies wird mit Hilfe eines Sensors detektiert. Das Phasenwinkelsignal wird auf einen Bezugswert gesetzt und danach auf das Sollphasenwinkelsignal geregelt.

### Bezugszeichenliste

- 1: Verstellgetriebe
- 2: Nockenwellenzahnrad
- 3: Nockenwelle
- 4: Elektromotor
- 5: Kurbelwelle
- 6: Anschlagelement
- 7: Gegenanschlagelement
- 8: Magnetdetektor
- 9: Zahnkranz
- 10: Magnetfeldsensor
- 11: Hall-Sensor
- 12: Triggerrad

## Patentansprüche

1. Verfahren zum Einstellen der Drehwinkellage der Nockenwelle (3) einer Hubkolben- Verbrennungsmaschine relativ zur Kurbelwelle (5), wobei die Kurbelwelle (5) über ein Verstellgetriebe (1) mit der Nockenwelle (3) in Antriebsverbindung steht, das als Dreiwellengetriebe mit einer kurbelwellenfesten Antriebwelle, einer nockenwellenfesten Abtriebswelle und einer mit einem Elektromotor (4) in Antriebsverbindung stehenden Verstellwelle ausgebildet ist, wobei die Kurbelwelle (5) verdreht und ein Kurbelwellen- Sensorsignal erfasst wird, das bei einer Drehwinkeländerung der Kurbelwelle (5) seinen Zustand ändert, wobei die Verstellwelle verdreht und ein Verstellwellen-Sensorsignal erfasst wird, das bei einer Veränderung der Drehlage der Verstellwelle seinen Zustand ändert, wobei ein Phasenwinkelsignal, ausgehend von einem einer Referenzdrehwinkellage zugeordneten Referenzdrehwinkelwert, bei einer Zustandsänderung des Kurbelwellen-Sensorsignals und/oder des Verstellwellen-Sensorsignals nachgeführt wird, wobei das Phasenwinkelsignal auf ein bereitgestelltes Sollphasenwinkelsignal geregelt wird, und wobei die Zündung der Verbrennungsmaschine ausgeschaltet und/oder die Drehzahl der Kurbelwelle (5) unter einen vorgegebenen Mindestdrehzahlwert abgesenkt wird, wobei bei ausgeschalteter Zündung und/oder nach dem Unterschreiten des Mindestdrehzahlwerts der Kurbelwelle (5) der Elektromotor (4) - während sich die Kurbelwelle (5) und/oder Nockenwelle (3) noch dreht - derart bestromt wird, dass sich die Nockenwelle (3) in Richtung auf eine vorgegebene Bezugsposition relativ zur Kurbelwelle (5) verdreht, **dadurch gekennzeichnet, dass** beim Detektieren der Bezugsposition bei ausgeschalteter Zündung und/oder nach dem Unterschreiten des Mindestdrehzahlwerts die Bestromung des Elektromotors (4) zum Beibehalten der Bezugsposition in eine Haltebestromung geändert wird.

2. Verfahren nach Anspruch 2, **dadurch gekennzeichnet, dass** die Haltebestromung beendet wird, wenn die Kurbelwelle (5) und die Nockenwelle (3) zum Stillstand gekommen sind oder die Kurbelwelle (5) den Mindestdrehzahlwert wieder erreicht.

3. Verfahren nach dem Oberbegriff des Anspruchs 1, **dadurch gekennzeichnet, dass** mit der Antriebwelle ein Anschlagelement (6) und mit der Nockenwelle (3) ein Gegenanschlagelement (7) verbunden ist, dass das Anschlagelement (6) an der Bezugsposition an dem Gegenanschlagelement (7) zu Anlage kommt, und dass die Änderungsgeschwindigkeit des Phasenwinkelsignals gemessen und das Erreichen der Bezugsposition anhand einer betragsmäßigen Abnahme der Änderungsgeschwindigkeit detektiert wird.

4. Verfahren nach Anspruch 3, **dadurch gekennzeichnet, dass** bei einer Haltebestromung mit Hilfe des Elektromotors (4) ein Drehmoment auf die Verstellwelle aufgebracht wird, welches das Anschlagelement (6) gegen das Gegenanschlagelement (7) positioniert.

5. Verfahren nach Anspruch 1, **dadurch gekennzeichnet, dass** die Regelung des Phasenwinkelsignals nach dem Ausschalten der Zündung und/oder nach dem Unterschreiten des Mindestdrehzahlwerts weitergeführt wird, solange die Steuereinrichtung das Sollphasenwinkelsignal generiert und die Drehzahl der Kurbelwelle (5) einen vorgegebenen Grenzwert überschreitet, und dass danach die Nockenwelle (3) mit Hilfe des Elektromotors (4) in Richtung auf die Bezugsposition relativ zur Kurbelwelle (5) verdreht wird.

6. Verfahren nach dem Oberbegriff des Anspruchs 1, **dadurch gekennzeichnet, dass** vor dem Ausschalten der Zündung und/oder bevor die Drehzahl der Kurbelwelle (5) unter den Mindestdrehzahlwert abgesenkt wird, beim Erreichen einer vorgegebenen Referenzdrehwinkellage der Kurbelwelle (3) in dem Kurbelwellen-Sensorsignal eine Referenzmarke erzeugt wird, dass beim Auftreten der Referenzmarke ein Drehwinkelmesssignal auf einen der Referenz-Drehwinkellage zugeordneten Wert gesetzt wird, dass das Drehwinkelmesssignal beim Auftreten einer Zustandsänderung des Kurbelwellen- Sensorsignals nachgeführt wird, dass ein Lagemesssignal auf einen Lagemesssignal- Startwert gesetzt wird, dass bei jedem Auftreten einer Zustandsänderung des Verstellwellen-Sensorsignals das Lagemesssignal nachgeführt wird, dass beim Erreichen einer vorgegebenen Drehwinkellage der Nockenwelle (3) ein Nockenwellen-Referenzsignal erzeugt wird, dass die beim Auftreten des Nockenwellen-Referenzsignals jeweils vorliegenden Messwerte des Drehwinkelmesssignals und des Lagemesssignals bestimmt und mit diesen Messwerten und der Getriebekenngröße ein Wert für das Phasenwinkelsignal ermittelt wird.

## Claims

1. Method for adjusting the angular position of the camshaft (3) of a reciprocating piston internal combustion engine relative to the crankshaft (5), wherein the crankshaft (5) has a drive connection to the camshaft (3) via an adjustment gear mechanism (1) which is embodied as a three-shaft gear mechanism with a drive shaft which is fixed to the crankshaft, an output shaft which is fixed to the camshaft, and an adjustment shaft which has a drive connection to an electric motor (4), wherein the crankshaft (5) rotates and a crankshaft sensor signal which changes its state when there is a change in the rotary angle of the crankshaft (5) is sensed, wherein the adjustment shaft is rotated and an adjustment shaft sensor signal is sensed which changes its state when there is a change in the rotary position of the adjustment shaft, wherein, when there is a change in state of the crankshaft sensor signal and/or of the adjustment shaft sensor signal, a phase angle signal is adjusted on the basis of a reference rotary angle value which is assigned to a reference angular position, wherein the phase angle signal is adjusted to a set point phase angle signal which is made available, and wherein the ignition of the internal combustion engine is switched off and/or the rotational speed of the crankshaft (5) is lowered below a predefined minimum rotational speed value, wherein, when the ignition is switched off and/or after the crankshaft (5) has undershot the minimum rotational speed value, the electric motor (4) is energized, while the crankshaft (5) and/or camshaft (3) is still turning, in such a way that the camshaft (3) turns in the direction of a predefined reference position relative to the crankshaft (5), **characterized in that**, when the reference position is detected with the ignition switched off and/or after the minimum rotational speed value is undershot, the energization of the electric motor (4) is changed into a holding energization in order to maintain the reference position.

2. Method according to Claim 2, **characterized in that** the holding energization is ended when the crankshaft (5) and the camshaft (3) come to a standstill or the crankshaft (5) reaches the minimum rotational speed value again.

3. Method according to the preamble of Claim 1, **characterized in that** a stop element (6) is connected to the drive shaft, and a counter-stop element (7) is connected to the camshaft (3), **in that** the stop element (6) comes to bear against the counter stop element (7) at the reference position, and **in that** the rate of change of the phase angle signal is measured and the arrival at the reference position is detected by reducing the absolute value of the rate of change.

4. Method according to Claim 3, **characterized in that** in the case of a holding energization using the electric motor (4), a torque which positions the stop element (6) against the counter stop element (7) is applied to the adjustment shaft.

5. Method according to Claim 1, **characterized in that** the control of the phase angle signal is continued after the ignition has been switched off and/or after the minimum rotational speed value has been undershot, for as long as the control device generates the set point phase angle signal, and the rotational speed of the crankshaft (5) exceeds a predefined limiting value, and **in that** the camshaft (3) is subsequently rotated in the direction of the reference position relative to the crankshaft (5) using the electric motor (4).

6. Method according to the preamble of Claim 1, **characterized in that**, before the ignition is switched off and/or before the rotational speed of the crankshaft (5) has dropped below the minimum rotational speed value, a reference mark is generated in the crankshaft sensor signal when a predefined reference angular position of the crankshaft (3) is reached, and **in that**, when the reference mark occurs, a rotary angle measurement signal is set to a value which is assigned to the reference angular position, and **in that** the rotary angle measurement signal is adjusted when a change in state of the crankshaft sensor signal occurs, **in that** a position measurement signal is set to a position measurement signal starting value, **in that**, whenever a change in state of the adjustment shaft sensor signal occurs, the position measuring signal is adjusted, **in that**, when a predefined angular position of the camshaft (3) is reached, a camshaft reference signal is generated which determines the respectively present measured values of the rotary angle measuring signal and of the position measuring signal when the camshaft reference signal occurs, and a value for the phase angle signal is determined using these measured values and the gear mechanism characteristic variable.

## Revendications

1. Procédé d'ajustement de la position angulaire de rotation de l'arbre à cames (3) par rapport à l'arbre de vilebrequin (5) d'un moteur à combustion à pistons, dans lequel l'arbre de vilebrequin (5) est relié à entraînement à l'arbre à cames (3) par un mécanisme ajustable (1) configuré sous la forme d'un mécanisme à trois arbres doté d'un arbre d'entraînement solidaire de l'arbre de vilebrequin, d'un arbre entraîné solidaire de l'arbre à cames et d'un arbre d'ajustement relié à entraînement à un moteur électrique (4), dans lequel
on fait tourner l'arbre de vilebrequin (5) et on enregistre un signal de détection d'arbre à cames dont l'état se modifie en fonction de l'angle de rotation de l'arbre de vilebrequin (5),
on fait tourner l'arbre d'ajustement et on enregistre un signal de détection d'arbre d'ajustement dont l'état se modifie lorsque la position en rotation de l'arbre d'ajustement se modifie, un signal d'angle de phase, partant d'une valeur de référence de l'angle de rotation associée à une position angulaire de rotation de référence étant suivi en cas de modification de l'état du signal de détection d'arbre de vilebrequin et/ou du signal de détection d'arbre d'ajustement,
on régule le signal d'angle de phase à un signal d'angle de phase de consigne prédéterminé,
on débranche l'allumage du moteur à combustion interne et/ou on diminue la vitesse de rotation de l'arbre de vilebrequin (5) en dessous d'une valeur minimale prédéterminée de vitesse de rotation,
lorsque l'allumage est débranché et/ou lorsque la valeur minimale de vitesse de rotation de l'arbre de vilebrequin (5) n'est plus atteinte, on alimente le moteur électrique (4) en courant pendant que l'arbre de vilebrequin (5) et/ou l'arbre à cames (3) tournent encore de telle sorte que l'arbre à cames (3) tourne en direction d'une position de référence prédéterminée par rapport à l'arbre de vilebrequin (5),
**caractérisé en ce que**
lors de la détection de la position de référence, l'allumage étant débranché et/ou la valeur minimale de vitesse de rotation n'étant plus atteinte, on modifie l'alimentation en courant du moteur électrique (4) en une alimentation en courant de maintien pour maintenir la position de référence.

2. Procédé selon la revendication 2, **caractérisé en ce que** l'alimentation en courant de maintien se termine lorsque l'arbre de vilebrequin (5) et l'arbre à cames (3) se sont mis à l'arrêt ou lorsque l'arbre de vilebrequin (5) atteint de nouveau la valeur minimale de vitesse de rotation.

3. Procédé selon le préambule de la revendication 1, **caractérisé en ce qu'**un élément de butée (6) est relié à l'arbre d'entraînement et un élément de contre-butée (7) est relié à l'arbre à cames (3), **en ce que** dans la position de référence, l'élément de butée (6) vient se placer contre l'élément de contre-butée (7) et **en ce que** la vitesse de modification du signal d'angle de phase est mesurée et l'atteinte de la position de référence est détectée à l'aide d'une diminution du niveau de la vitesse de modification.

4. Procédé selon la revendication 3, **caractérisé en ce que** lorsque le moteur électrique (4) est alimenté en courant de maintien, il exerce sur l'arbre d'ajustement un couple de rotation qui place l'élément de butée (6) contre l'élément de contre-butée (7).

5. Procédé selon la revendication 1, **caractérisé en ce que** la régulation du signal d'angle de phase après le débranchement de l'allumage et/ou après que la valeur minimale de vitesse de rotation n'est plus atteinte est maintenue tant que le dispositif de commande forme le signal d'angle de phase de consigne et que la vitesse de rotation de l'arbre de vilebrequin (5) dépasse une valeur limite prédéterminée, et **en ce qu'**ensuite, à l'aide du moteur électrique (4), on fait tourner l'arbre à cames (3) par rapport à l'arbre de vilebrequin (5) en direction de la position de référence.

6. Procédé selon le préambule de la revendication 1, **caractérisé en ce qu'**avant le débranchement de l'allumage et/ou avant que la vitesse de rotation de l'arbre de vilebrequin (5) soit descendue en dessous de la valeur minimale de vitesse de rotation, lorsque l'arbre de vilebrequin (5) a atteint une position angulaire de rotation de référence prédéterminée, un repère de référence est formé dans le signal de détection d'arbre de vilebrequin, **en ce que** lorsque survient le repère de référence, un signal de mesure d'angle de rotation est fixé à une valeur associée à la position angulaire de rotation de référence, **en ce que** lorsque survient une modification d'état du signal de détection d'arbre de vilebrequin, le signal de mesure d'angle de rotation est suivi de telle sorte qu'un signal de mesure de position soit fixé à une valeur initiale de signal de mesure de position, **en ce que** lors de chaque apparition d'une modification d'état du signal de détection d'arbre d'ajustement, le signal de mesure de position est suivi de telle sorte qu'un signal de référence d'arbre à cames soit formé lorsque l'arbre à cames (3) a atteint une position angulaire de rotation prédéterminée et **en ce que** lorsque le signal de référence d'arbre à cames survient, les valeurs de mesure présentes du signal de mesure d'angle de rotation et du signal de mesure de position sont déterminées et une valeur du signal d'angle de phase est déterminée à partir de ces valeurs de mesure et des grandeurs caractéristiques du mécanisme.
